# EUROPÄISCHE PATENTSCHRIFT

(11) **EP 3 928 346 B1**
(45) Veröffentlichungstag und Bekanntmachung des Hinweises auf die Patenterteilung: **21.02.2024**
(21) Anmeldenummer: 20710805.1
(22) Anmeldetag: 28.02.2020
(51) Int. Cl.: H01H 33/59, H01H 9/54

(54) **SCHALTEINRICHTUNG, HOCHSPANNUNGSLEISTUNGSSCHALTER UND VERFAHREN ZUM BETRIEB DER SCHALTEINRICHTUNG**
SWITCH DEVICE, HIGH-VOLTAGE CIRCUIT BREAKER, AND METHOD FOR OPERATING THE SWITCH DEVICE
APPAREIL DE COMMUTATION, COMMUTATEUR DE PUISSANCE À HAUTE TENSION ET PROCÉDÉ DE FONCTIONNEMENT DE L'APPAREIL DE COMMUTATION

(30) Priorität: 28.03.2019 DE 102019204303
(43) Veröffentlichungstag der Anmeldung: 29.12.2021
(73) Patentinhaber: Siemens Energy Global GmbH & Co. KG, 81739 München (DE)
(72) Erfinder: HILKER, Thomas, 14532 Stahnsdorf (DE)
(86) Internationale Anmeldenummer: PCT/EP2020/055230
(87) Internationale Veröffentlichungsnummer: WO 2020/193060

(56) Entgegenhaltungen:
- EP-A1- 0 001 059
- EP-A1- 2 466 604
- CN-U- 207 557 431
- US-A1- 2012 187 089

## Beschreibung

Die Erfindung betrifft eine Schalteinrichtung für einen Hochspannungsleistungsschalter, den Hochspannungsleistungsschalter, und ein Verfahren zum Betrieb der Schalteinrichtung, wobei die Schalteinrichtung wenigstens zwei Schalter zur Ermittlung von Zuständen von Vorrichtungen der Schalteinrichtung über ein Monitoring-System umfasst.

Hochspannungsleistungsschalter, wie z. B. aus der EP 2 466 604 A1 bekannt, schalten im Allgemeinen dreiphasig, d.h. es werden drei Strompfade über drei Pole bei einer Schalthandlung gleichzeitig durch drei parallel agierende Unterbrechereinheiten, jeweils eine Unterbrechereinheit pro Pol, geschlossen oder geöffnet. Dabei können Spannungen von bis zu 1200 kV und/oder Ströme von bis zu einigen hundert Ampere pro Phase geschaltet werden. Um die drei Phasen gleichzeitig schalten zu können gibt es zwei Bauformen der Hochspannungsleistungsschalter. In einer ersten Bauform ist ein gemeinsamer Antrieb, insbesondere Federspeicherantrieb mechanisch mit den drei Unterbrechereinheiten verbunden. Ein Hochspannungsleistungsschalter zum Schalten von drei Phasen mit einem Antrieb ist z. B. aus der DE 10 2010 011 198 A1 bekannt.

In einer zweiten Bauform wird jede Unterbrechereinheit durch einen eigenen Antrieb, insbesondere jeweils durch einen Federspeicherantrieb bewegt. Jeder dieser Federspeicherantriebe und/oder Unterbrechereinheiten hat einen Motorendschalter und/oder einen Hilfsschalter, der den Zustand der mechanischen Speicherfeder und/oder der entsprechenden Unterbrechereinheit abbildet und somit eine Bereitschaft zur EIN-Schalthandlung anzeigt und/oder eine Information ergibt, ob die jeweilige Unterbrechereinheit geschlossen oder geöffnet ist.

Soll die EIN-Schaltbereitschaft durch ein Monitoring-System überwacht werden, müssen die drei Motorendschalter abgefragt werden. Dazu ist jeder der Motorendschalter mit einem insbesondere digitalen Eingang des Monitoring-Systems elektrisch verbunden. Die logische Verknüpfung wird im Monitoring-System vorgenommen.

Um den Status der Unterbrechereinheiten des Hochspannungsleistungsschalters über ein Monitoring-System zu erfassen, müssen drei Eingänge des Monitoringsystems jeweils mit einem Hilfsschalterkontakt bzw. Schalter elektrisch verbunden werden. Die Auswertung bzw. die Verknüpfung der Information der Eingänge erfolgt im Monitoring-System. Somit werden in beiden Fällen, der Erfassung der EIN-Schaltbereitschaft der Speicherfedern oder der Erfassung des Status der Unterbrechereinheiten, mindestens drei elektrische Eingänge des Monitoring-Systems benötigt. Bei Erfassung der EIN-Schaltbereitschaft der Speicherfedern und der Erfassung des Status der Unterbrechereinheiten unabhängig voneinander, werden sogar sechs elektrische Eingänge des Monitoring-Systems benötigt. Aktuell verwendete Monitoring-Systeme weisen aus Kostengründen aber häufig nur fünf Eingänge auf, wie z. B. Sensboxen als Datenerfassungs-, und/oder Datenverarbeitungs-, und/oder Datenspeicher-, und/oder Datenübermittlungseinheit.

Eine Überwachung des Zustands eines Hochspannungsleistungsschalters umfasst zusätzlich Sensoren, wie z. B. zur Messung von Temperaturen, Feuchtigkeit, Druck, Erschütterungen, Strom/Spannungszuständen, und/oder Widerständen, z. B. zur Messung von Verschmutzungen auf einer Isolatoroberfläche. Die Sensoren sind ebenfalls am Monitoring-System elektrisch angeschlossen und benötigen in der Regel jeweils einen separaten Eingang. Die Verwendung von mehr als einem Monitoring-System, z. B. in Form von zwei oder mehr Sensboxen, erhöht die Kosten und den Platzverbrauch sowie Aufwand. Eine Entwicklung und Verwendung von Monitoring-Systemen mit zusätzlichen Eingängen erhöht gleichfalls die Kosten und den Aufwand, und reduziert Einsparungen aus z. B. Scaling-Effekten verbunden mit gefertigten Stückzahlen der jeweiligen Monitoring-Systeme. Aufgabe der vorliegenden Erfindung ist es, eine Schalteinrichtung für einen Hochspannungsleistungsschalter, einen Hochspannungsleistungsschalter mit der Schalteinrichtung, und ein Verfahren zum Betrieb der Schalteinrichtung anzugeben, welche die zuvor beschriebenen Probleme lösen. Insbesondere ist es Aufgabe, einfach und kostengünstig den Zustand eines Hochspannungsleistungsschalters zu überwachen, insbesondere mit nur einem Eingang eines Monitoring-Systems für mehrere Pole.

Die angegebene Aufgabe wird erfindungsgemäß durch eine Schalteinrichtung für einen Hochspannungsleistungsschalter mit den Merkmalen gemäß Patentanspruch 1, einem Hochspannungsleistungsschalter mit einer Schalteinrichtung, insbesondere mit einer zuvor beschriebenen Schalteinrichtung, mit den Merkmalen gemäß Patentanspruch 8, und/oder durch ein Verfahren zum Betrieb einer Schalteinrichtung für einen Hochspannungsleistungsschalter, einer zuvor beschriebenen Schalteinrichtung, gemäß Patentanspruch 11 gelöst. Vorteilhafte Ausgestaltungen der erfindungsgemäßen Schalteinrichtung für einen Hochspannungsleistungsschalter, und/oder des erfindungsgemäßen Hochspannungsleistungsschalters mit einer zuvor beschriebenen Schalteinrichtung, und/oder des erfindungsgemäßen Verfahrens zum Betrieb einer zuvor beschriebenen Schalteinrichtung für einen Hochspannungsleistungsschalter, sind in den Unteransprüchen angegeben.

Eine erfindungsgemäße Schalteinrichtung für einen Hochspannungsleistungsschalter umfasst wenigstens zwei Schalter zur Ermittlung von Zuständen von Vorrichtungen der Schalteinrichtung über ein Monitoring-System. Die wenigstens zwei Schalter sind in Reihenschaltung oder in Parallelschaltung miteinander verschaltet und sind zusammen mit genau einem Eingang des Monitoring-Systems verschaltbar.

Dadurch erfolgt eine Art Signalverarbeitung der wenigstens zwei Schalter schon über die Schalteinrichtung, und von den Eingängen des Monitoring-Systems wird nur ein Eingang benötigt. Die anderen Eingänge können z. B. für Sensoren, insbesondere zur Messung von Temperaturen, Feuchtigkeit, Druck, Erschütterungen, Strom/Spannungszuständen, und/oder Widerständen sowie anderen Zustandsgrößen des Hochspannungsleistungsschalters verwendet werden. Das spart Aufwand und Kosten und ermöglicht die optimale Nutzung des Monitoring-Systems, insbesondere für mehrere Pole.

Die wenigstens zwei Schalter können jeweils Hilfsschalter sein, welche den Zustand einer jeweiligen Vorrichtung, insbesondere einer jeweiligen Unterbrechereinheit abbilden. Somit wird die Überwachung von mehreren Vorrichtungen des Hochspannungsleistungsschalters, insbesondere Unterbrechereinheiten verschiedener Pole, über nur einen Eingang des Monitoring-Systems, z. B. einer Sensbox, möglich, mit den zuvor beschriebenen Vorteilen.

Die wenigstens zwei Schalter können jeweils von mechanischen Verbindungselementen, insbesondere Elementen einer kinematischen Kette, der jeweiligen Vorrichtung, insbesondere der jeweiligen Unterbrechereinheit, betätigbar sein. Dadurch ist mit einem Schalter eine Unterbrechereinheit überwachbar und mit einem zweiten Schalter gleichzeitig eine zweite Unterbrechereinheit überwachbar usw., bei Verwendung von nur einem Eingang des Monitoring-Systems.

Die wenigstens zwei Schalter können jeweils Motorendlagenschalter sein, welche den Zustand abbilden einer jeweiligen Speicherfeder für einen Antrieb einer Unterbrechereinheit. Bei voll gespannten Speicherfedern, insbesondere aller Speicherfedern, kann ein Signal am Eingang des Monitoring-Systems anliegen, welches den Zustand eindeutig kennzeichnet. Damit ist der Hochspannungsleistungsschalter voll einsatzbereit, und kann für alle Pole geschaltet werden, insbesondere mit einer Aus-Ein-Aus Schaltfolge.

Den wenigstens zwei Schaltern kann jeweils ein Motor zum Spannen einer Speicherfeder über ein Spannrad zugeordnet sein, wobei der jeweilige Schalter über Nocken am Spannrad, insbesondere einen Nocken, und/oder Vertiefungen im Spannrad, insbesondere eine Vertiefung im Umfangs des Spannrads angeordnet, auslösbar sein kann. Bei Drehung des Spannrads löst der Nocken eine Betätigung des Schalters aus, insbesondere führt im Bereich des Nocken zu einem eingeschalteten Schalter. Bei Drehung eines Spannrads mit Vertiefung löst die Vertiefung eine Betätigung des Schalters aus, insbesondere führt die Vertiefung zu einem ausgeschalteten Schalter. Dadurch ist eine eindeutige Information über den Zustand der Speicherfeder, d. h. voll gespannt oder nicht voll gespannt, und damit über den Hochspannungsleistungsschalter bzw. dessen Antriebe und/oder Unterbrechereinheiten, gegeben, mit einfachen, kostengünstigen und zuverlässigen Mitteln.

Die Schalteinrichtung kann genau drei Schalter umfassen, insbesondere einen Schalter pro Pol des Hochspannungsleistungsschalters, wobei jedem Schalter jeweils eine Unterbrechereinheit und/oder eine Speicherfeder und/oder ein Motor zum Spannen einer Speicherfeder zugeordnet ist. Damit ist für einen Hochspannungsleistungsschalter zum Schalten von drei Polen einfach und kostengünstig der Zustand, insbesondere der Bereitschaftszustand für alle drei Pole zum Schalten, mit einem Eingang des Monitoring-Systems detektierbar.

Wenigstens ein Relais und/oder Schütz kann ausgebildet sein, zwischen der Reihen- und Parallelschaltung der wenigstens zwei Schalter zu wechseln, insbesondere durch Schalten von Öffner- und/oder Schließkontakten. Eine Reihenschaltung der wenigstens zwei Schalter entspricht einer UND Verknüpfung, womit z. B. der Zustand mindestens einer geöffneten Unterbrechereinheit detektierbar ist und/oder der Zustand mindestens einer nicht vollständig gespannten Speicherfeder, was einem nicht voll einsatzfähigen Schalter entspricht. Eine Parallelschaltung der wenigstens zwei Schalter entspricht einer ODER Verknüpfung, womit z. B. der Zustand eines komplett, d. h. mit allen Unterbrechereinheiten geöffneten Hochspannungsleistungsschalters detektierbar ist und/oder der Zustand aller vollständig gespannter Speicherfedern, was einem voll einsatzfähigen Schalter entspricht. Ein Wechseln zwischen der Reihen- und Parallelschaltung der wenigstens zwei Schalter ermöglicht die Detektion und damit Unterscheidung der Zustände mindestens einer und aller geöffneter Unterbrechereinheiten und/oder mindestens einer nicht vollständig gespannten Speicherfeder und alle Speicherfedern vollständig gespannt. Somit ist über nur einen Eingang des Monitoring-Systems mit Hilfe der erfindungsgemäßen Schalteinrichtung eine Vielzahl an Zuständen des Hochspannungsleistungsschalters eindeutig, einfach und kostengünstig feststellbar bzw. detektierbar.

Der erfindungsgemäße Hochspannungsleistungsschalter kann eine Schalteinrichtung, insbesondere eine zuvor beschriebene Schalteinrichtung umfassen, mit einem Monitoring-System, welches eine Datenerfassungs-, und/oder Datenverarbeitungs-, und/oder Datenspeicher-, und/oder Datenübermittlungseinheit sein kann und/oder umfassen kann, insbesondere mit Digital-Analog- und/oder Analog-Digital-Wandlern. Damit kann z. B. eine einfache und kostengünstige Fernwartung und/oder Steuerung des Hochspannungsleistungsschalters über das Monitoring-System erfolgen, und/oder Zustände können einfach und kostengünstig, insbesondere mit wenig Speicherbedarf pro Zustandsänderung, gespeichert und/oder bei einer Wartung ausgelesen werden, insbesondere aus der Ferne per z. B. Handheldgerät, z. B. Handy, Laptop oder Tablet.

Das Monitoring-System kann mehr als einen elektrischen und/oder optischen Eingang umfassen, insbesondere fünf Eingänge, und die Reihenschaltung und/oder die Parallelschaltung der wenigstens zwei Schalter, insbesondere drei Schalter, kann an einem der Eingänge angeschlossen sein. Dadurch ist der Zustand des Hochspannungsleistungsschalters mit nur einem Monitoring-System detektierbar bzw. monitorbar, insbesondere mit nur einer Sensbox, und es verbleiben freie Eingänge, insbesondere vier freie Eingänge, an welchen weitere Sensoren wie zuvor beschrieben angeschlossen sein können.

Sensoren, insbesondere Sensoren zur Überwachung des Zustands des Hochspannungsleistungsschalters, insbesondere Sensoren zur Messung von Temperatur, Feuchte, Druck, Strom/Spannung, Widerstand und/oder Strahlung, können umfasst sein, welche mit Eingängen des Monitoring-Systems verbunden sind. So können fünf Eingänge vorgesehen sein, insbesondere drei analoge Eingänge und zwei digitale Eingänge, wobei die erfindungsgemäße Schalteinrichtung z. B. an einem digitalen Eingang angeschlossen sein kann, und die Sensoren können an den analogen und dem einen weiteren digitalen Eingang angeschlossen sein. Damit können eine Reihe von Messgrößen und Zuständen mit minimalem Aufwand, insbesondere nur einer Sensbox, verarbeitet, aufgezeichnet und/oder übermittelt werden.

Ein erfindungsgemäßes Verfahren zum Betrieb einer Schalteinrichtung für einen Hochspannungsleistungsschalter, insbesondere einer zuvor beschriebenen Schalteinrichtung, umfasst, dass wenigstens zwei Schalter Zustände von Vorrichtungen der Schalteinrichtung wiedergeben, und in Reihenschaltung und/oder in Parallelschaltung den Zustand über einen Eingang, insbesondere über genau einen Eingang eines Monitoring-Systems, in Form von elektrischen Größen, insbesondere Spannung, weitergeben.

Die wenigstens zwei Schalter können als ODER-Verknüpfung durch Parallelschaltung verknüpft werden oder die wenigstens zwei Schalter können als UND-Verknüpfung durch Reihenschaltung verknüpft werden.

Die wenigstens zwei Schalter können als Endlagenschalter jeweils den Zustand einer Speicherfeder als Antrieb für eine Unterbrechereinheit wiedergeben. Bei Parallelschaltung der wenigstens zwei Schalter als ODER-Verknüpfung kann eine Spannung am Eingang des Monitoring-Systems anliegen, bis alle Speicherfedern gespannt sind. Bei Reihenschaltung der wenigstens zwei Schalter als UND-Verknüpfung kann eine Spannung am Eingang des Monitoring-Systems anliegen, bis wenigstens eine Speicherfeder gespannt ist. Insbesondere über ein Relais kann die Verschaltung der wenigstens zwei Schalter gewechselt werden zwischen Reihen- und Parallelschaltung, insbesondere abhängig vom Auslösen des Hochspannungsleistungsschalters.

Die Vorteile des erfindungsgemäßen Verfahrens zum Betrieb einer Schalteinrichtung für einen Hochspannungsleistungsschalter, insbesondere einer zuvor beschriebenen Schalteinrichtung, gemäß Patentanspruch 11, und/oder des Hochspannungsleistungsschalters mit einer Schalteinrichtung, insbesondere mit einer zuvor beschriebenen Schalteinrichtung, gemäß Patentanspruch 8, sind analog den zuvor beschriebenen Vorteilen der erfindungsgemäßen Schalteinrichtung für einen Hochspannungsleistungsschalter gemäß Patentanspruch 1 und umgekehrt. Im Folgenden werden Ausführungsbeispiele der Erfindung schematisch in den Figuren 1 bis 7 dargestellt und nachfolgend näher beschrieben.

Dabei zeigen die
- Figur 1: schematisch eine erfindungsgemäße Schalteinrichtung 1 für einen Hochspannungsleistungsschalter, mit drei Schaltern 2a, 2b, 2c in Reihe, zur Ermittlung von Zuständen von Vorrichtungen 3a, 3b, 3c der Schalteinrichtung 1 über ein Monitoring-System 4, und
- Figur 2: schematisch eine erfindungsgemäße Schalteinrichtung 1 mit drei Schaltern 2a, 2b, 2c in Reihe, zur Ermittlung von Zuständen von Speicherfedern 6a, 6b, 6c über Motorendschaltkontakte, betätigbar über Spannräder 9a, 9b, 9c mit Nocken 10a, 10b, 10c, und
- Figur 3: schematisch eine erfindungsgemäße Schalteinrichtung 1 mit drei Schaltern 2a, 2b, 2c in Reihe, analog der Schalteinrichtung der Figur 3, wobei die Spannräder 9a, 9b, 9c Vertiefungen 11a, 11b, 11c statt Nocken 10a, 10b, 10c aufweisen, und
- Figur 4: schematisch eine erfindungsgemäße Schalteinrichtung 1 für einen Hochspannungsleistungsschalter, analog der Schalteinrichtung 1 der Figur 1, aber mit drei Schaltern 2a, 2b, 2c in Parallelschaltung, und
- Figur 5: schematisch eine erfindungsgemäße Schalteinrichtung 1, analog der Schalteinrichtung 1 der Figur 2, aber mit drei Schaltern 2a, 2b, 2c in Parallelschaltung, und
- Figur 6: schematisch eine erfindungsgemäße Schalteinrichtung 1, analog der Schalteinrichtung 1 der Figur 3, aber mit drei Schaltern 2a, 2b, 2c in Parallelschaltung, und
- Figur 7: schematisch eine erfindungsgemäße Schalteinrichtung 1 für einen Hochspannungsleistungsschalter, mit drei Schaltern 2a, 2b, 2c, bei welchen zwischen Reihen- und Parallelschaltung über Öffnerkontakte 13, 14 gewechselt wird.

In Figur 1 ist schematisch eine erfindungsgemäße Schalteinrichtung 1 für einen Hochspannungsleistungsschalter dargestellt, mit drei Schaltern 2a, 2b, 2c in Reihe, zur Ermittlung von Zuständen von Vorrichtungen 3a, 3b, 3c der Schalteinrichtung 1 über ein Monitoring-System 4. Die Reihenschaltung ist an einem einzigen Eingang des Monitoring-Systems 4 angeschlossen, welches z. B. eine Sensbox mit 5 Eingängen ist, ausgebildet z. B. als Datenerfassungs-, Datenverarbeitungs-, Datenspeicher-, und/oder Datenübermittlungseinheit. Die drei Schalter 2a, 2b, 2c sind z. B. jeweils mit einer dazugehörigen Speicherfeder 6a, 6b, 6c und/oder Unterbrechereinheit 5a, 5b, 5c als Vorrichtungen 3a, 3b, 3c verbunden, deren Zustände über die Schalteinrichtung 1 zu ermitteln sind. Eine Verbindung erfolgt insbesondere mechanisch über mechanische Verbindungselemente 7a, 7b, 7c, welche z. B. Elemente einer kinematischen Kette des Hochspannungsleistungsschalters sind oder umfassen, und ausgebildet sind die zugehörigen Schalter 2a, 2b, 2c bei Zustandsänderungen der jeweiligen Speicherfeder 6a, 6b, 6c und/oder Unterbrechereinheit 5a, 5b, 5c als Vorrichtungen 3a, 3b, 3c zu betätigen.

Die drei Schalter 2a, 2b, 2c, z. B. als Hilfsschalterkontakte, sind elektrisch so verschaltet, dass der Status der drei Speicherfedern 6a, 6b, 6c und/oder Unterbrechereinheiten 5a, 5b, 5c des Hochspannungsleistungsschalters zusammengefasst werden kann, und durch einen, insbesondere genau einen z. B. digitalen Eingang des Monitoring-Systems 4 erfassbar ist.

In Figur 1 sind die drei Schalter 2a, 2b, 2c in Reihe geschaltet und elektrisch mit einem Eingang des Monitoring-Systems 4 verbunden. Werden die Unterbrechereinheiten 5a, 5b, 5c durch die mechanischen Antriebe, z. B. ausgebildet in Form von Speicherfedern 2a, 2b, 2c, geschlossen, dann werden durch die mechanischen Verbindungselemente 7a, 7b, 7c die Schalter 2a, 2b, 2c geschlossen. Am Eingang des Monitoring-Systems 4 liegt eine elektrische Spannung an, die den geschlossenen Zustand aller Unterbrechereinheiten 5a, 5b, 5c und somit des Hochspannungsleistungsschalters darstellt. Ist mindestens eine Unterbrechereinheit 5a, 5b, 5c geöffnet, dann ist auch der entsprechende Schalter 2a, 2b, 2c geöffnet. Durch die Reihenschaltung und die damit verbundene UND Verknüpfung der Schalter 2a, 2b, 2c liegt keine Spannung am Eingang des Monitoring-Systems 4 an. Somit wird der Zustand mindestens einer geöffneten Unterbrechereinheit 5a, 5b, 5c angezeigt.

In Figur 2 ist schematisch eine erfindungsgemäße Schalteinrichtung 1 für einen Hochspannungsleistungsschalter dargestellt, mit drei Schaltern 2a, 2b, 2c in Reihe, zur Ermittlung von Zuständen der Speicherfedern 6a, 6b, 6c und/oder von Zuständen von Motoren 8a, 8b, 8c zum Spannen der Speicherfedern 6a, 6b, 6c, über ein Monitoring-System 4. Die Reihenschaltung ist analog Figur 1 an einem einzigen Eingang des Monitoring-Systems 4 angeschlossen, wobei das Monitoring-System 4 z. B. eine Sensbox mit 5 Eingängen ist, ausgebildet z. B. als Datenerfassungs-, Datenverarbeitungs-, Datenspeicher-, und/oder Datenübermittlungseinheit.

Die drei Schalter 2a, 2b, 2c sind z. B. als Motorendschalterkontakte ausgebildet bzw. von diesen umfasst. Die Motoren 8a, 8b, 8c sind ausgebildet über mechanische Elemente, insbesondere Getriebeteile und/oder Elemente einer kinematischen Kette, welche Spannräder 9a, 9b, 9c umfassen, die Speicherfedern 6a, 6b, 6c zu spannen. Dabei weisen in Figur 2 die Spannräder 9a, 9b, 9c Nocken 10a, 10b, 10c, z. B. in Form von Ausbuchtungen am Umfang des jeweiligen Spannrads 9a, 9b, 9c, auf, welche die jeweiligen Schalter 2a, 2b, 2c betätigen, insbesondere bei Erreichen der Endlage des jeweiligen Motors 8a, 8b, 8c bei voll gespannter, zugeordneter Speicherfeder 6a, 6b, 6c. In Figur 3 weisen die Spannräder 9a, 9b, 9c statt Nocken 10a, 10b, 10c Vertiefungen 11a, 11b, 11c, z. B. in Form von Ausnehmungen am Umfang des jeweiligen Spannrads 9a, 9b, 9c, auf, welche die jeweiligen Schalter 2a, 2b, 2c betätigen, insbesondere bei Erreichen der Endlage des jeweiligen Motors 8a, 8b, 8c bei voll gespannter, zugeordneter Speicherfeder 6a, 6b, 6c.

Die drei Schalter 2a, 2b, 2c, insbesondere ausgebildet als Motorendschalterkontakte, sind elektrisch so verschaltet, dass der Status der drei Speicherfedern 6a, 6b, 6c des Hochspannungsleistungsschalters zusammengefasst und durch einen, insbesondere genau einen z. B. digitalen Eingang des Monitoring-Systems 4 erfassbar ist.

Im Ausführungsbeispiel der Figur 2 wird die Stellung der jeweiligen Speicherfeder 6a, 6b, 6c durch einen Nocken 10a, 10b, 10c auf dem zugeordneten Spannrad 9a, 9b, 9c indiziert. Die Schalter 2a, 2b, 2c, z. B. in Form von Motorendschalterkontakten, sind als Öffnerkontakt ausgebildet, die in Reihe geschaltet sind. In dieser Konfiguration liegt nur solange Spannung am Monitoring-System 4 bzw. am Eingang des Monitoring-Systems 4 an, bis eine der drei Speicherfedern 6a, 6b, 6c gespannt ist und der Strompfad damit geöffnet ist.

Im Ausführungsbeispiel der Figur 3 wird der Status jeder einzelnen Speicherfeder 6a, 6b, 6c durch die Schalter 2a, 2b, 2c überwacht. In dem Ausführungsbeispiel wird die Information über nur einen vollständig gespannten Pol des Hochspannungsleistungsschalters durchgesetzt, wenn nur eine der drei Speicherfedern 2a, 2b, 2c vollständig gespannt ist. Die Schalter 2a, 2b, 2c sind als Schließerkontakt ausgeführt und in Reihe geschaltet und stellen somit eine UND-Verknüpfung dar. Die Reihenschaltung ist elektrisch mit dem Eingang des Monitoring-Systems 4 verbunden. Bei nicht vollständig gespannter Speicherfeder 6a, 6b, 6c ist der entsprechende Schalter 2a, 2b, 2c durch den Umfang des Spannrades 9a, 9b, 9c betätig und der Strompfad über den entsprechenden Schalter 2a, 2b, 2c ist geschlossen. Am Eingang des Monitoring-Systems 4 liegt solange eine Spannung an, bis der Strompfad unterbrochen wird. Der Strompfad wird geöffnet, wenn eine der Speicherfedern 6a, 6b, 6c gespannt ist, der Schalter 2a, 2b, 2c bzw. Endlagenschalter in die jeweilige Vertiefung 11a, 11b, 11c im Spannrad 9a, 9b, 9c fällt und somit die Betätigung des Schalters 2a, 2b, 2c aufgehoben wird. Ist der Strompfad nur eines Schalters 2a, 2b, 2c unterbrochen, dann ist die UND-Verknüpfung unterbrochen und am Eingang des Monitoring-Systems 4 liegt keine Spannung an.

In Figur 4 ist schematisch eine erfindungsgemäße Schalteinrichtung 1 für einen Hochspannungsleistungsschalter dargestellt, mit drei Schaltern 2a, 2b, 2c in Parallelschaltung, zur Ermittlung von Zuständen von Vorrichtungen 3a, 3b, 3c der Schalteinrichtung 1 über das Monitoring-System 4. Die Parallelschaltung ist an einem einzigen Eingang des Monitoring-Systems 4 angeschlossen, wobei das Monitoring-System 4 z. B. eine Sensbox mit 5 Eingängen ist, ausgebildet z. B. als Datenerfassungs-, Datenverarbeitungs-, Datenspeicher-, und/oder Datenübermittlungseinheit. Die drei Schalter 2a, 2b, 2c sind z. B. jeweils mit einer dazugehörigen Speicherfeder 6a, 6b, 6c und/oder Unterbrechereinheit 5a, 5b, 5c als Vorrichtungen 3a, 3b, 3c verbunden, deren Zustände über die Schalteinrichtung 1 zu ermitteln sind. Eine Verbindung erfolgt insbesondere mechanisch über mechanische Verbindungselemente 7a, 7b, 7c, welche z. B. Elemente einer kinematischen Kette des Hochspannungsleistungsschalters sind oder umfassen, und ausgebildet sind die zugehörigen Schalter 2a, 2b, 2c bei Zustandsänderungen der jeweiligen Speicherfeder 6a, 6b, 6c und/oder Unterbrechereinheit 5a, 5b, 5c als Vorrichtungen 3a, 3b, 3c zu betätigen.

Die drei Schalter 2a, 2b, 2c, z. B. als Hilfsschalterkontakte, sind elektrisch so verschaltet, dass der Status der drei Speicherfedern 6a, 6b, 6c und/oder Unterbrechereinheiten 5a, 5b, 5c des Hochspannungsleistungsschalters zusammengefasst werden kann, und durch einen, insbesondere genau einen z. B. digitalen Eingang des Monitoring-Systems 4 erfassbar ist.

In Figur 4 sind die drei Schalter 2a, 2b, 2c in Parallelschaltung geschaltet und elektrisch mit einem Eingang des Monitoring-Systems 4 verbunden. Werden die Unterbrechereinheiten 5a, 5b, 5c durch die mechanischen Antriebe, z. B. ausgebildet in Form von Speicherfedern 2a, 2b, 2c, geschlossen, dann werden durch die mechanischen Verbindungselemente 7a, 7b, 7c die Schalter 2a, 2b, 2c geschlossen. Am Eingang des Monitoring-Systems 4 liegt eine elektrische Spannung an, die den geschlossenen Zustand mindestens einer der drei Unterbrechereinheiten 5a, 5b, 5c darstellt. Sind alle Unterbrechereinheiten 5a, 5b, 5c geöffnet, dann sind auch alle Schalter 2a, 2b, 2c geöffnet. Durch die Parallelschaltung und die damit verbundene ODER-Verknüpfung der Schalter 2a, 2b, 2c liegt erst jetzt keine Spannung am Eingang des Monitoring-Systems 4 an. Somit wird der Zustand eines komplett geöffneten Hochspannungsleistungsschalters angezeigt.

In Figur 5 ist schematisch eine erfindungsgemäße Schalteinrichtung 1 für einen Hochspannungsleistungsschalter dargestellt, mit drei Schaltern 2a, 2b, 2c in Parallelschaltung, zur Ermittlung von Zuständen der Speicherfedern 6a, 6b, 6c und/oder von Zuständen von Motoren 8a, 8b, 8c zum Spannen der Speicherfedern 6a, 6b, 6c, über ein Monitoring-System 4. Die Parallelschaltung ist analog Figur 4 an einem einzigen Eingang des Monitoring-Systems 4 angeschlossen, welches z. B. eine Sensbox mit 5 Eingängen ist, ausgebildet z. B. als Datenerfassungs-, Datenverarbeitungs-, Datenspeicher-, und/oder Datenübermittlungseinheit.

Die drei Schalter 2a, 2b, 2c sind z. B. als Motorendschalterkontakte ausgebildet bzw. von diesen umfasst. Die Motoren 8a, 8b, 8c sind ausgebildet über mechanische Elemente, insbesondere Getriebeteile und/oder Elemente einer kinematischen Kette, welche Spannräder 9a, 9b, 9c umfassen, die Speicherfedern 6a, 6b, 6c zu spannen. Dabei weisen in Figur 5, analog Figur 2, die Spannräder 9a, 9b, 9c Nocken 10a, 10b, 10c, z. B. in Form von Ausbuchtungen am Umfang des jeweiligen Spannrads 9a, 9b, 9c, auf, welche die jeweiligen Schalter 2a, 2b, 2c betätigen, insbesondere bei Erreichen der Endlage des jeweiligen Motors 8a, 8b, 8c bei voll gespannter, zugeordneter Speicherfeder 6a, 6b, 6c. In Figur 6, analog Figur 3, weisen die Spannräder 9a, 9b, 9c statt Nocken 10a, 10b, 10c Vertiefungen 11a, 11b, 11c, z. B. in Form von Ausnehmungen am Umfang des jeweiligen Spannrads 9a, 9b, 9c, auf, welche die jeweiligen Schalter 2a, 2b, 2c betätigen, insbesondere bei Erreichen der Endlage des jeweiligen Motors 8a, 8b, 8c bei voll gespannter, zugeordneter Speicherfeder 6a, 6b, 6c.

Die drei Schalter 2a, 2b, 2c, insbesondere ausgebildet als Motorendschalterkontakte, sind elektrisch so verschaltet, dass der Status der drei Speicherfedern 6a, 6b, 6c des Hochspannungsleistungsschalters zusammengefasst und durch einen, insbesondere genau einen z. B. digitalen Eingang des Monitoring-Systems 4 erfassbar ist.

Im Ausführungsbeispiel der Figur 5 wird die Stellung der jeweiligen Speicherfeder 6a, 6b, 6c durch einen Nocken 10a, 10b, 10c auf dem zugeordneten Spannrad 9a, 9b, 9c indiziert. Die Schalter 2a, 2b, 2c, z. B. in Form von Motorendschalterkontakten, sind als Öffnerkontakt ausgebildet, die in Parallelschaltung geschaltet bzw. verschaltet sind. In dieser Konfiguration liegt nur solange Spannung am Monitoring-System 4 bzw. am Eingang des Monitoring-Systems 4 an, bis die letzte der drei Speicherfedern 6a, 6b, 6c gespannt ist und der Strompfad damit geöffnet ist.

Im Ausführungsbeispiel der Figur 6 wird die Information über einen nicht vollständig gespannten und somit nicht schaltbereiten Hochspannungsleistungsschalter durchgesetzt, wenn nur eine der drei Speicherfedern 2a, 2b, 2c nicht vollständig gespannt ist. Der Status jeder einzelnen Speicherfeder 2a, 2b, 2c wird durch die Schalter 2a, 2b, 2c überwacht. Die Schalter 2a, 2b, 2c sind als Schließerkontakt ausgeführt und parallel zu einander geschaltet und stellen somit eine ODER-Verknüpfung dar. Diese Parallelschaltung wird elektrisch mit einem, insbesondere mit genau einem z. B. digitalem Eingang des Monitoring-Systems 4 verbunden. Bei nicht vollständig gespannter Speicherfeder 6a, 6b, 6c ist der entsprechende Schalter 2a, 2b, 2c durch den Umfang des Spannrades 9a, 9b, 9c betätig, und der Strompfad ist über den entsprechenden Schalter 2a, 2b, 2c bzw. Endschalter geschlossen. Am Eingang des Monitoring-Systems 4 liegt eine Spannung an. Der Strompfad wird geöffnet, wenn die Speicherfeder 6a, 6b, 6c gespannt ist, der Schalter 2a, 2b, 2c in die Ausnehmungen am Umfang des jeweiligen Spannrads 9a, 9b, 9c fällt und somit die Betätigung des Schalter 2a, 2b, 2c aufgehoben wird. Ist der Strompfad jedes Schalters 2a, 2b, 2c unterbrochen, dann ist die ODER-Verknüpfung unterbrochen und am Eingang des Monitoring-Systems 4 liegt keine Spannung an.

Um eine allgemeingültige Aussage zum Zustand des Hochspannungsleistungsschalters mit nur einem Eingang des Monitoring-Systems 4 zu treffen bzw. einen Fehler in der erwünschten Schalthandlung zu identifizieren, ist eine Umschaltung zwischen einer Reihen- und Parallelschaltung der Schalter 2a, 2b, 2c in Abhängigkeit von der aktuellen Schalthandlung notwendig. Eine entsprechende erfindungsgemäße Schalteinrichtung 1, welche ein Umschalten zwischen Reihen- und Parallelschaltung der Schalter 2a, 2b, 2c ermöglicht, ist in Figur 7 dargestellt. Dazu wird ein Schütz und/oder Relais 19 verwendet. Dieses Schütz 19 wird parallel zu den EIN-Auslösern 12a, 12b, 12c der Antriebe geschaltet. Diese Parallelschaltung kann durch einen Öffnerkontakt 17 des Schützes 19 unterbrochen werden.

Weiterhin werden je ein Schließerkontakt der Schalter 2a, 2b, 2c der drei Antriebe parallel geschaltet. Das entstehende Netzwerk wird durch Öffnerkontakte 13 und 14 des Schützes 19 so ergänzt, dass die Parallelschaltung der Schalter 2a, 2b, 2c unterbrochen werden kann und somit zu einer Reihenschaltung wird.

Ein weiterer Schließerkontakt 16 des Schützes 19 bildet eine Reihenschaltung mit einem Öffnerkontakt 18 der AUS-Betätigung und mit der Parallelschaltung von jeweils einem weiteren Hilfsschalterschließerkontakt der drei Phasen 15a, 15b, 15c. Diese Reihenschaltung verbindet, wenn einer der drei benannten Hilfsschalterschließerkontakte 15a, 15b, 15c und der Schließerkontakt 16 des Schützes 19 geschlossen sind, das Schütz 19 mit der Versorgungsspannung.

Im ausgeschalteten Zustand des Hochspannungsleistungsschalters sind normalerweise alle Schließkontakte der drei Schalter 2a, 2b, 2c, die den Zustand der Unterbrechereinheiten 5a, 5b, 5c des Hochspannungsleistungsschalters darstellen, offen. Um diesen Zustand eindeutig feststellen zu können, müssen die drei Schalter 2a, 2b, 2c parallel geschaltet sein. Diese Parallelschaltung ist durch die geschlossenen Öffnerkontakte 13 und 14 des Schützes 19 realisiert. Beim EIN-Schalten des Hochspannungsleistungsschalters werden die EIN-Auslöser 12a, 12b, 12c mit einer elektrischen Spannung beaufschlagt und die Unterbrechereinheiten 5a, 5b, 5c werden geschlossen. Da der Öffnerkontakt 17 des Schützes 19 geschlossen ist, wird auch das Schütz 19 mit Spannung versorgt. Dadurch zieht das Schütz 19 an und schließt den Schließerkontakt 16, der durch die Reihenschaltung mit den parallel geschalteten Schließerkontakten der Hilfsschalter 15a, 15b, 15c das Schütz 19 mit Spannung versorgt, denn die Schließerkontakte der Hilfsschalter 15a, 15b, 15c sind geschlossen. Das Schütz 19 hält sich selbst, auch wenn der Spannungsimpuls für die EIN-Auslöser entfällt. Weiterhin öffnet das betätigte Schütz 19 seine Öffnerkontakte 13 und 14, wodurch die Schließerkontakte der Schalter 2a, 2b, 2c in Reihe geschaltet werden. Dadurch lässt sich eindeutig feststellen, dass jeder der drei Schalter 2a, 2b, 2c, die den Zustand der Unterbrechereinheiten 5a, 5b, 5c des Hochspannungsleistungsschalters darstellen, geschlossen ist.

Bei der darauffolgenden AUS-Schaltung wird die Selbsthaltung des Schützes 19 durch den Öffnerkontakt 18 der AUS-Betätigung oder durch die in Reihe dazu geschaltete Parallelschaltung der Schließerkontakte der Hilfsschalter 15a, 15b, 15c aufgelöst. Dadurch fällt das Schütz 19 ab. Seine Öffnerkontakte 13 und 14 schließen und die Reihenschaltung der Schließerkontakte der drei Schalter 2a, 2b, 2c, die den Zustand der Unterbrechereinheiten 5a, 5b, 5c des Hochspannungsleistungsschalters darstellen, wird zu einer Parallelschaltung. Schaltet eine Unterbrechereinheit 5a, 5b, 5c nicht ein, zieht das Schütz 19 trotzdem an und hält sich trotzdem selbst, weil mindestens einer der anderen beiden parallelgeschalteten Hilfschalterkontakte 15a, 15b, 15c geschlossen ist. Die Parallelschaltung der drei Schalter 2a, 2b, 2c, die den Zustand der Unterbrechereinheiten 5a, 5b, 5c des Hochspannungsleistungsschalters darstellen, wird somit zu einer Reihenschaltung. Diese Reihenschaltung leitet aber keine elektrische Spannung zum Eingang des Monitoring-Systems 4, weil sie unterbrochen durch den offenen Schalter 2a, 2b, 2c der nicht funktionierenden Unterbrechereinheit 5a, 5b, 5c, geöffnet ist.

Das Monitoring-System 4 indiziert somit ein EIN-Kommando, aber stellt nicht das entsprechende Signal am Eingang fest. Somit wird ein Fehler ausgegeben.

Schaltet eine Unterbrechereinheit 5a, 5b, 5c nicht aus, wird die Selbsthaltung des Schützes 19 trotzdem unterbrochen und es fällt trotzdem ab, weil der Öffnerkontakt 18 der AUS-Betätigung den Strompfad öffnet. Die Reihenschaltung der drei Schalter 2a, 2b, 2c, die den Zustand der Unterbrechereinheiten 5a, 5b, 5c des Hochspannungsleistungsschalters darstellen, wird somit zu einer Parallelschaltung. Diese Parallelschaltung leitet die elektrische Spannung zum Eingang des Monitoring-Systems 4, weil sie durch den geschlossenen Schalter 2a, 2b, 2c der nicht funktionierenden Unterbrechereinheit 5a, 5b, 5c, geschlossen ist.

Das Monitoring-System 4 indiziert somit ein AUS-Kommando, aber stellt nicht das ausbleibende Signal am Eingang fest. Somit wird ein Fehler ausgegeben.

Bei Hochspannungsleistungsschaltern, bekannt aus dem Stand der Technik, wird jeder Endschalter elektrisch mit je einem Eingang des Monitoring-Systems verbunden. Somit werden drei Eingänge des Monitoring-Systems belegt und die eigentliche Signalinterpretation wird im Monitoring-System durchgeführt.

Stattdessen bewirkt die erfindungsgemäße Schalteinrichtung 1, wie zuvor beschrieben, dass ein Teil der Signalinterpretation, nämlich die Verknüpfung z. B. in Form von UND oder ODER, insbesondere umschaltbar zwischen UND und ODER, durch die Verdrahtung bzw. Verschaltung der Endschalter bzw. Schalter 2a, 2b, 2c vorgenommen wird. Dadurch wird die Anzahl der benötigten Eingänge am Monitoring-System reduziert und es bleiben Eingänge frei. Die freien Eingänge können für weitere Aufgaben genutzt werden, insbesondere zum Anschluss von Sensoren, z. B. Temperatur-, Druck-, Feuchte-, Strom-, und/oder Spannungs-Sensoren.

Im Fall von Monitoring-Systemen in Form einer Sensbox stehen zwei digitale Eingänge und drei analoge Eingänge zur Verfügung. Nur ein Eingang, insbesondere ein digitaler Eingang muss mit der zuvor beschriebenen Schalteinrichtung verbunden werden, womit nur ein Monitoring-System zum Monitoren der Zustände der Unterbrechereinheiten und/oder der Antriebe, insbesondere der Speicherfedern und/oder Motoren, insbesondere Spannmotoren, der jeweiligen Unterbrechereinheiten, notwendig ist. Die insbesondere vier freien Eingänge des Monitoring-Systems können für weitere Aufgaben verwendet werden, was Aufwand und Kosten spart. Bei Verwendung einer Sensbox gemäß dem Stand der Technik, wären zwei digitale Eingänge zu wenig um drei Endschalter zu überwachen, es wären zwei Sensboxen bzw. Monitoring-Systeme notwendig, verbunden mit höherem Aufwand und höheren Kosten.

Die zuvor beschriebenen Ausführungsbeispiele können untereinander kombiniert werden und/oder können mit dem Stand der Technik kombiniert werden. So können z. B. ein, zwei, drei oder mehr Unterbrechereinheiten vom Hochspannungsleistungsschalter umfasst sein, und/oder z. B. ein, zwei, drei oder mehr Speicherfedern und/oder Antriebsmotoren, insbesondere zum Spannen von Speicherfedern, können umfasst sein, welche insbesondere alle von der erfindungsgemäßen Schalteinrichtung in Verbindung mit dem Monitoring-System überwacht werden. Statt oder neben Unterbrechereinheiten, Speicherfedern, und/oder Antriebsmotoren können auch weitere Vorrichtungen verwendet werden, deren Zustände mit oder ohne die erfindungsgemäße Schalteinrichtung ermittelbar bzw. monitorbar sind. So können z. B. als Vorrichtungen, deren Zustände ermittelt werden mit der erfindungsgemäßen Schalteinrichtung an einem Eingang des Monitoring-Systems, insbesondere umfasst von einem Hochspannungsleistungsschalter bzw. einer Hochspannungsschalteinrichtung, Ableiter, Trenner, Erder, und/oder Vakuumröhren sowie Kontakte mit Nenn- und/oder Lichtbogenkontaktstück verwendet werden.

Die Vorrichtungen, z. B. Speicherfedern, Motoren und/oder Unterbrechereinheiten, deren Zustände über die Schalteinrichtung zu ermitteln sind, sind insbesondere mechanisch über mechanische Verbindungselemente, welche z. B. Elemente einer kinematischen Kette umfassen, mit den Schaltern zur Ermittlung von Zuständen der Vorrichtungen verbunden. Alternativ oder zusätzlich kann die Verbindung auch elektrisch, elektronisch oder durch Datenübermittlung, insbesondere optisch, erfolgen. Eine Betätigung des jeweiligen Schalters kann dabei insbesondere elektrisch, elektromagnetisch und/oder mechanisch, z. B. nach Übermittlung und/oder Umwandlung von Signalen der zugeordneten Vorrichtung, deren Zustände über die Schalteinrichtung zu ermitteln sind, erfolgen.

Es können auch eine, zwei oder mehr erfindungsgemäße Schalteinrichtungen verwendet werden, z. B. zwei an zwei digitalen Eingängen eines Monitoring-Systems. Damit können z. B. mehrere gleiche oder unterschiedliche Arten von Vorrichtungen, z. B. Trenner und Unterbrechereinheiten, unabhängig voneinander überwacht werden. Es können auch mehrere Hochspannungsleistungsschalter und/oder andere Hochspannungseinrichtungen z. B. auf einem Schaltfeld mit einer oder mehr erfindungsgemäßen Schalteinrichtung überwacht werden. Zusätzliche Sensoren können alternativ oder zusätzlich überwacht werden, insbesondere von einem Monitoring-System, verbunden mit der erfindungsgemäßen Schalteinrichtung. Die Schaltungen der Schalteinrichtungen können auch abgeändert sein, z. B. ergänzt durch weitere Schalter für weitere Aufgaben oder statt der Verwendung von Schaltern können Bauelemente, insbesondere Halbleiterbauelemente wie z. B. Transistoren, oder integrierte Schaltungen verwendet werden.

### Bezugszeichenliste

- 1: Schalteinrichtung
- 2a, 2b, 2c: Schalter zur Ermittlung von Zuständen einer Vorrichtung der Schalteinrichtung
- 3a, 3b, 3c: Vorrichtung der Schalteinrichtung
- 4: Monitoring-System
- 5a, 5b, 5c: Unterbrechereinheit
- 6a, 6b, 6c: Speicherfeder
- 7a, 7b, 7c: mechanisches Verbindungselement, insbesondere Elemente einer kinematischen Kette
- 8a, 8b, 8c: Motor zum Spannen einer Speicherfeder
- 9a, 9b, 9c: Spannrad
- 10a, 10b, 10c: Nocken des Spannrads
- 11a, 11b, 11c: Vertiefung im Spannrad
- 12a, 12b, 12c: Ein-Auslöser des Antriebs
- 13: erster Öffnerkontakt für Reihenschaltung der Schalter
- 14: zweiter Öffnerkontakt für Reihenschaltung der Schalter
- 15a, 15b, 15c: Hilfsschalter
- 16: Schließkontakt des Schütz
- 17: dritter Öffnerkontakt, Öffnerkontakt Schütz
- 18: vierter Öffnerkontakt, Öffnerkontakt Schütz bei Aus-Betätigung
- 19: Relais/Schütz

## Patentansprüche

1. Schalteinrichtung (1) für einen Hochspannungsleistungsschalter, mit wenigstens zwei Schaltern (2a, 2b, 2c) zur Ermittlung von Zuständen von Vorrichtungen (3a, 3b, 3c) der Schalteinrichtung über ein Monitoring-System (4),
**dadurch gekennzeichnet, dass**
die wenigstens zwei Schalter (2a, 2b, 2c) in Reihenschaltung oder in Parallelschaltung miteinander verschaltet sind und zusammen mit genau einem Eingang des Monitoring-Systems (4) verschaltbar sind.

2. Schalteinrichtung (1) nach Anspruch 1,
**dadurch gekennzeichnet, dass** die wenigstens zwei Schalter (2a, 2b, 2c) jeweils Hilfsschalter sind, welche den Zustand einer jeweiligen Vorrichtung (3a, 3b, 3c) abbilden.

3. Schalteinrichtung (1) nach Anspruch 2,
**dadurch gekennzeichnet, dass** die wenigstens zwei Schalter (2a, 2b, 2c) jeweils von mechanischen Verbindungselementen (7a, 7b, 7c) der jeweiligen Vorrichtung (3a, 3b, 3c) betätigbar sind.

4. Schalteinrichtung (1) nach Anspruch 1,
**dadurch gekennzeichnet, dass** die wenigstens zwei Schalter (2a, 2b, 2c) jeweils Motorendlagenschalter sind, welche den Zustand abbilden einer jeweiligen Speicherfeder (6a, 6b, 6c) für einen Antrieb einer Unterbrechereinheit (5a, 5b, 5c).

5. Schalteinrichtung (1) nach Anspruch 4,
**dadurch gekennzeichnet, dass** den wenigstens zwei Schaltern (2a, 2b, 2c) jeweils ein Motor (8a, 8b, 8c) zum Spannen einer Speicherfeder (6a, 6b, 6c) über ein Spannrad (9a, 9b, 9c) zugeordnet ist, wobei der jeweilige Schalter (2a, 2b, 2c) über Nocken (10a, 10b, 10c) am Spannrad (9a, 9b, 9c) oder Vertiefungen (11a, 11b, 11c) im Spannrad (9a, 9b, 9c) auslösbar ist.

6. Schalteinrichtung (1) nach einem der vorhergehenden Ansprüche,
**dadurch gekennzeichnet, dass** die Schalteinrichtung (1) genau drei Schalter (2a, 2b, 2c) umfasst, wobei jedem Schalter (2a, 2b, 2c) jeweils eine Unterbrechereinheit (5a, 5b, 5c) und/oder eine Speicherfeder (6a, 6b, 6c) und/oder ein Motor (8a, 8b, 8c) zum Spannen einer Speicherfeder (6a, 6b, 6c) zugeordnet ist.

7. Schalteinrichtung (1) nach einem der vorhergehenden Ansprüche,
**dadurch gekennzeichnet, dass** wenigstens ein Relais oder Schütz (19) ausgebildet ist, zwischen der Reihen- und Parallelschaltung der wenigstens zwei Schalter (2a, 2b, 2c) zu wechseln.

8. Hochspannungsleistungsschalter mit einer Schalteinrichtung (1) nach einem der vorhergehenden Ansprüche,
**dadurch gekennzeichnet, dass** das Monitoring-System (4) umfasst ist und eine Datenerfassungs-, und/oder Datenverarbeitungs-, und/oder Datenspeicher-, und/oder Datenübermittlungseinheit umfasst.

9. Hochspannungsleistungsschalter nach Anspruch 8,
**dadurch gekennzeichnet, dass** das Monitoring-System (4) mehr als einen elektrischen oder optischen Eingang umfasst, und die Reihenschaltung oder die Parallelschaltung der wenigstens zwei Schalter (2a, 2b, 2c) an einem der Eingänge angeschlossen ist.

10. Hochspannungsleistungsschalter nach einem der Ansprüche 8 oder 9,
**dadurch gekennzeichnet, dass** Sensoren umfasst sind, welche mit Eingängen des Monitoring-Systems (4) verbunden sind.

11. Verfahren zum Betrieb einer Schalteinrichtung (1) für einen Hochspannungsleistungsschalter nach einem der Ansprüche 1 bis 7,
**dadurch gekennzeichnet, dass** wenigstens zwei Schalter (2a, 2b, 2c) Zustände von Vorrichtungen (3a, 3b, 3c) der Schalteinrichtung (1) wiedergeben, und in Reihenschaltung oder in Parallelschaltung den Zustand über einen Eingang in Form von elektrischen Größen weitergeben.

12. Verfahren nach Anspruch 11,
**dadurch gekennzeichnet, dass** die wenigstens zwei Schalter (2a, 2b, 2c) als ODER-Verknüpfung durch Parallelschaltung verknüpft werden oder dass die wenigstens zwei Schalter (2a, 2b, 2c) als UND-Verknüpfung durch Reihenschaltung verknüpft werden.

13. Verfahren nach einem der Ansprüche 11 oder 12,
**dadurch gekennzeichnet, dass** die wenigstens zwei Schalter (2a, 2b, 2c) als Endlagenschalter jeweils den Zustand einer Speicherfeder (6a, 6b, 6c) als Antrieb für eine Unterbrechereinheit (5a, 5b, 5c) wiedergeben, oder bei Parallelschaltung als ODER-Verknüpfung eine Spannung am Eingang des Monitoring-Systems (4) anliegt, bis alle Speicherfedern (6a, 6b, 6c) gespannt sind, oder bei Reihenschaltung als UND-Verknüpfung eine Spannung am Eingang des Monitoring-Systems (4) anliegt, bis wenigstens eine Speicherfeder (6a, 6b, 6c) gespannt ist, und/oder die Verschaltung der wenigstens zwei Schalter (2a, 2b, 2c) gewechselt wird zwischen Reihen- und Parallelschaltung.

## Claims

1. Switching device (1) for a high-voltage circuit breaker, having at least two switches (2a, 2b, 2c) for ascertaining states of apparatuses (3a, 3b, 3c) of the switching device via a monitoring system (4),
**characterized in that**
the at least two switches (2a, 2b, 2c) are connected to one another in a series circuit or in a parallel circuit and are able to be connected together to exactly one input of the monitoring system (4).

2. Switching device (1) according to Claim 1,
**characterized in that** the at least two switches (2a, 2b, 2c) are each auxiliary switches that replicate the state of a respective apparatus (3a, 3b, 3c).

3. Switching device (1) according to Claim 2,
**characterized in that** the at least two switches (2a, 2b, 2c) are each able to be actuated by mechanical connection elements (7a, 7b, 7c) of the respective apparatus (3a, 3b, 3c).

4. Switching device (1) according to Claim 1,
**characterized in that** the at least two switches (2a, 2b, 2c) are each motor end position switches that replicate the state of a respective spring mechanism (6a, 6b, 6c) for a drive of a breaker unit (5a, 5b, 5c).

5. Switching device (1) according to Claim 4,
**characterized in that** a motor (8a, 8b, 8c) for tensioning a spring mechanism (6a, 6b, 6c) via a tensioning wheel (9a, 9b, 9c) is assigned to each of the at least two switches (2a, 2b, 2c), wherein the respective switch (2a, 2b, 2c) is able to be tripped via cams (10a, 10b, 10c) on the tensioning wheel (9a, 9b, 9c) or recesses (11a, 11b, 11c) in the tensioning wheel (9a, 9b, 9c).

6. Switching device (1) according to one of the preceding claims,
**characterized in that** the switching device (1) comprises exactly three switches (2a, 2b, 2c), wherein a breaker unit (5a, 5b, 5c) and/or a spring mechanism (6a, 6b, 6c) and/or a motor (8a, 8b, 8c) for tensioning a spring mechanism (6a, 6b, 6c) is assigned to each switch (2a, 2b, 2c) in each case.

7. Switching device (1) according to one of the preceding claims,
**characterized in that** at least one relay or contactor (19) is designed to change between the series and parallel circuit of the at least two switches (2a, 2b, 2c).

8. High-voltage circuit breaker having a switching device (1) according to one of the preceding claims,
**characterized in that** the monitoring system (4) is included and comprises a data acquisition and/or data processing and/or data storage and/or data transmission unit.

9. High-voltage circuit breaker according to Claim 8,
**characterized in that** the monitoring system (4) comprises more than one electrical or optical input, and the series circuit or the parallel circuit of the at least two switches (2a, 2b, 2c) is connected to one of the inputs.

10. High-voltage circuit breaker according to either of Claims 8 and 9,
**characterized in that** sensors are included and are connected to inputs of the monitoring system (4).

11. Method for operating a switching device (1) for a high-voltage circuit breaker according to one of Claims 1 to 7,
**characterized in that** at least two switches (2a, 2b, 2c) replicate states of apparatuses (3a, 3b, 3c) of the switching device (1), and, in a series circuit or in a parallel circuit, forward the state via an input in the form of electrical variables.

12. Method according to Claim 11,
**characterized in that** the at least two switches (2a, 2b, 2c) are combined as an OR combination through a parallel circuit or **in that** the at least two switches (2a, 2b, 2c) are combined as an AND combination through a series circuit.

13. Method according to either of Claims 11 and 12,
**characterized in that** the at least two switches (2a, 2b, 2c), as end position switches, each replicate the state of a spring mechanism (6a, 6b, 6c) as drive for a breaker unit (5a, 5b, 5c), or, in the case of a parallel circuit as OR combination, a voltage is present at the input of the monitoring system (4) until all of the spring mechanisms (6a, 6b, 6c) are tensioned, or, in the case of a series circuit as AND combination, a voltage is present at the input of the monitoring system (4) until at least one spring mechanism (6a, 6b, 6c) is tensioned, and/or the interconnection of the at least two switches (2a, 2b, 2c) is changed between a series and parallel circuit.

## Revendications

1. Dispositif (1) de coupure pour un disjoncteur de haute tension, comprenant au moins deux interrupteurs (2a, 2b, 2c) de détermination d'états de montages (3a, 3b, 3c) du dispositif de coupure par un système (4) de monitoring,
**caractérisé en ce que**
les au moins deux interrupteurs (2a, 2b, 2c) sont montés entre eux suivant un circuit en série ou suivant un circuit en parallèle et peuvent être connectés ensemble à exactement une entrée du système (4) de monitoring.

2. Dispositif (1) de coupure suivant la revendication 1,
**caractérisé en ce que** les au moins deux interrupteurs (2a, 2b, 2c) sont respectivement des interrupteurs auxiliaires, qui reproduisent l'état d'un montage (3a, 3b, 3c) respectif.

3. Dispositif (1) de coupure suivant la revendication 2,
**caractérisé en ce que** les au moins deux interrupteurs (2a, 2b, 2c) peuvent être actionnés respectivement par des éléments (7a, 7b, 7c) mécaniques de liaison du montage (3a, 3b, 3c) respectif.

4. Dispositif (1) de coupure suivant la revendication 1,
**caractérisé en ce que** les au moins deux interrupteurs (2a, 2b, 2c) sont chacun des interrupteurs de fin de course de moteur, qui reproduisent l'état d'un ressort (6a, 6b, 6c) accumulateur respectif pour l'entraînement d'une unité (5a, 5b, 5c) d'interruption.

5. Dispositif (1) de coupure suivant la revendication 4,
**caractérisé en ce qu'**aux au moins deux interrupteurs (2a, 2b, 2c) est associé respectivement un moteur (8a, 8b, 8c) pour tendre un ressort (6a, 6b, 6c) accumulateur par une roue (9a, 9b, 9c) tendeuse, dans lequel l'interrupteur (2a, 2b, 2c) respectif peut être déclenché par des cames (10a, 10b, 10c) de la roue (9a, 9b, 9c) tendeuse ou des cavités (11a, 11b, 11c) de la roue (9a, 9b, 9c) tendeuse.

6. Dispositif (1) de coupure suivant l'une des revendications précédentes,
**caractérisé en ce que** le dispositif (1) de coupure comprend exactement trois interrupteurs (2a, 2b, 2c), dans lequel, à chaque interrupteur (2a, 2b, 2c) est associée respectivement une unité (5a, 5b, 5c) d'interruption et/ou un ressort (6a, 6b, 6c) accumulateur et/ou un moteur (8a, 8b, 8c) pour tendre l'un des ressorts (6a, 6b, 6c) accumulateur.

7. Dispositif (1) de coupure suivant l'une des revendications précédentes,
**caractérisé en ce qu'**il est constitué au moins un relais ou un contacteur (19) pour changer entre le circuit en série et le circuit en parallèle des au moins deux interrupteurs (2a, 2b, 2c).

8. Disjoncteur de haute tension comprenant un dispositif (1) de coupure suivant l'une des revendications précédentes,
**caractérisé en ce qu'**y est compris le système (4) de monitoring et il comprend une unité de détection de données et/ou de traitement de données et/ou de mise en mémoire de données et/ou de transmission de données.

9. Disjoncteur de haute tension suivant la revendication 8,
**caractérisé en ce que** le système (4) de monitoring comprend plus qu'une entrée électrique ou optique, et le circuit en série ou le circuit en parallèle des au moins deux interrupteurs (2a, 2b, 2c) est raccordé à l'une des entrées.

10. Disjoncteur de haute tension suivant l'une des revendications 8 ou 9,
**caractérisé en ce qu'**y sont compris des capteurs, qui sont reliés aux entrées du système (4) de monitoring.

11. Procédé pour faire fonctionner un dispositif (1) de coupure d'un disjoncteur de haute tension suivant l'une des revendications 1 à 7,
**caractérisé en ce qu'**au moins deux interrupteurs (2a, 2b, 2c) redonnent des états de montages (3a, 3b, 3c) du dispositif (1) de coupure, et dans un circuit en série ou dans un circuit parallèle redonnent l'état par une entrée sous la forme de grandeurs électriques.

12. Procédé suivant la revendication 11,
**caractérisé en ce que** l'on combine, par un circuit en parallèle, les au moins deux interrupteurs (2a, 2b, 2c) sous la forme d'une combinaison OU ou **en ce que** l'on combine, par un circuit en série, les au moins deux interrupteurs (2a, 2b, 2c) sous la forme d'une combinaison ET.

13. Procédé suivant l'une des revendications 11 ou 12,
**caractérisé en ce que** les au moins deux interrupteurs (2a, 2b, 2c) redonnent, comme interrupteurs de fin de course, respectivement l'état d'un ressort (6a, 6b, 6c) accumulateur comme entraînement d'une unité (5a, 5b, 5c) d'interruption, ou pour un circuit en parallèle comme combinaison OU il s'applique une tension à l'entrée du système (4) monitoring, jusqu'à tendre tous les ressorts (6a, 6b, 6c) accumulateurs, ou pour un circuit en série comme combinaison ET il s'applique une tension à l'entrée du système (4) de monitoring, jusqu'à ce qu'au moins l'un des ressorts (6a, 6b, 6c) accumulateurs soit tendu, et/ou on change la connexion des au moins deux interrupteurs (2a, 2b, 2c) entre un circuit en série et un circuit en parallèle.
